# FASCICULE DE BREVET EUROPEEN

(11) **EP 0 856 483 B1**
(45) Date de publication et mention de la délivrance du brevet: **10.04.2002**
(21) Numéro de dépôt: 98400120.6
(22) Date de dépôt: 22.01.1998
(51) Int. Cl.: B65H 3/46

(54) **Dispositif d'alimentation en articles de courrier**
Postgut-Fördervorrichtung
Postal item feeding device

(30) Priorité: 31.01.1997 FR 9701052
(43) Date de publication de la demande: 05.08.1998
(73) Titulaire: NEOPOST INDUSTRIE, F-92220 Bagneux (FR)
(72) Inventeur: Van Lierde, Olivier, 92340 Bourg La Reine (FR); Philippe, Alain, 77178 Saint Pathus (FR)
(74) Mandataire: Thévenet, Jean-Bruno

(56) Documents cités:
- EP-A- 0 542 550
- EP-A- 0 591 526
- US-A- 4 850 580
- US-A- 5 203 263

## Description

### Domaine de la technique

La présente invention se rapporte au domaine du traitement de courrier et elle concerne plus particulièrement un dispositif pour l'alimentation d'une machine à affranchir en articles de courrier présentant de fortes épaisseurs.

### Art antérieur

Classiquement, une machine à affranchir doit être adaptée pour recevoir différents types d'articles de courrier tels que des documents, plis ou enveloppes présentant des épaisseurs plus ou moins importantes. Pour cela, elle comporte souvent en amont de la fente d'introduction de ces articles un dispositif d'alimentation permettant notamment le convoyage à différentes vitesses d'enveloppes à volets en position rabattue ou ouverte. Ce dispositif d'alimentation automatique comporte usuellement des moyens pour la réception/empilement, la sélection, le transport et éventuellement la fermeture des articles de courrier à traiter.

Le brevet US 4 850 580 montre un tel alimenteur automatique qui comporte un module de sélection qui peut être escamoté pour un passage manuel d'articles de fortes épaisseurs. Une fermeture automatique de ce type d'article de courrier n'est donc pas possible ce qui en limite notablement les performances. En outre, le débourrage de cet alimenteur ne s'effectue pas de manière simple et rapide malgré cet escamotage.

### Objet et définition de l'invention

La présente invention a pour but de pallier les inconvénients précités en proposant un dispositif d'alimentation en articles de courrier, destiné à être placé en amont d'une machine à affranchir, pour faciliter l'alimentation de cette machine en articles de courrier de fortes épaisseurs et en permettre éventuellement le débourrage par un accès simple et rapide au chemin de transport de ces articles.

Ces buts sont atteints par un dispositif d'alimentation en articles de courrier destiné à être monté en amont d'une machine à affranchir et comportant successivement, le long d'un chemin de transport de ces articles de courrier, une première zone d'alimentation en articles de courrier pour recevoir une pile d'articles de courrier, une deuxième zone de sélection et de transport de ces articles de courrier comportant un module de sélection et de transport pour séparer un à un les articles de la pile et éventuellement une troisième zone de fermeture de ces articles de courrier comportant un module de fermeture pour fermer ces articles de courrier, caractérisé en ce que ledit module de sélection et de transport comporte des moyens de sélection comportant des rouleaux de sélection pour séparer un à un les articles de courrier issus de la zone d'alimentation et des moyens de transport comportant au moins un ensemble de rouleaux de transport coopérant avec des moyens de convoyage de la zone de sélection et de transport pour transporter les articles de courrier ainsi séparés vers la zone de fermeture (ou directement vers l'entrée de la machine à affranchir), les rouleaux de sélection et les rouleaux de transport étant solidaires l'un de l'autre par l'intermédiaire d'un ensemble articulé directement manoeuvrable depuis des moyens de libération manuels. Les moyens de libération manuels comportent une première position de libération dans laquelle seuls lesdits rouleaux de sélection sont relevés lorsque les articles de courrier présentent une épaisseur supérieure à une épaisseur prédéterminée.

Par cette structure spécifique, il est possible d'introduire dans le dispositif d'alimentation des articles de fortes épaisseurs sans nuire au fonctionnement de la machine à affranchir disposée en aval qui continuera à être alimentée de façon automatique par le mécanisme de transport (et éventuellement de fermeture) de ce dispositif d'alimentation.

De même, les moyens de libération manuels comportent une seconde position de libération pour, en cas de bourrage, relever également lesdits rouleaux de transport afin de libérer totalement le chemin de transport.

De préférence, l'ensemble articulé dont le pivotement est réalisé par les moyens de libération manuels comporte un élément de friction destiné à coopérer avec un élément correspondant desdits moyens de libération manuels. Il comporte une plaque qui peut pivoter, à la manière d'une balançoire, autour d'un axe de rotation monté entre deux parois longitudinales disposées de part et d'autre du chemin de transport, l'une des deux extrémités de cette plaque comportant un premier axe de support relié aux rouleaux de sélection et l'autre de ses extrémités comportant un second axe de support relié aux rouleaux de transport.

Le premier axe de support est relié aux rouleaux de sélection par l'intermédiaire d'un tube cylindrique comportant un premier moyen élastique et le second axe de support est relié aux rouleaux de transport par l'intermédiaire de leviers articulés aux extrémités de bras assurant le support de ces rouleaux de transport.

Avantageusement, les bras supports présentent sensiblement une forme en V très ouvert et sont traversés en leur milieu par un axe de basculement fixé entre les parois longitudinales.

De préférence, la seconde extrémité de la plaque est en outre terminée par une partie en forme de crochet destinée à recevoir et à soulever un axe d'attache auquel est fixée une première extrémité de moyens élastiques, la seconde extrémité de ces moyens élastiques étant reliée auxdits bras supports par l'intermédiaire desdits leviers.

### Brève description des dessins

D'autres caractéristiques et avantages de la présente invention ressortiront mieux de la description suivante, faite à titre indicatif et non limitatif, en regard des dessins annexés, sur lesquels:
- la figure 1 est une vue en perspective d'un dispositif d'alimentation en articles de courrier selon l'invention,
- la figure 2 est une vue de dessous en perspective du module de sélection et de transport du dispositif de la figure 1,
- la figure 3 est une vue de dessus en perspective du module de sélection et de transport du dispositif de la figure 1,
- la figure 4 est une vue en coupe longitudinale du module de sélection et de transport des figures 2 et 3, et
- la figure 5 montre une perspective éclatée du module de sélection et de transport du dispositif d'alimentation selon l'invention.

### Description détaillée d'un mode de réalisation préférentiel de l'invention

Le dispositif d'alimentation en articles de courrier de la figure 1 comporte une zone d'alimentation 10 formée essentiellement d'un plateau 12 et d'une paroi latérale mobile 14 et destinée à recevoir une pile d'articles de courrier munis de volets rabattus ou non. Cette zone comporte des premiers moyens de transport comportant une pluralité de rouleaux 16 permettant de déplacer les articles de courrier vers l'aval au niveau d'une zone de séparation et de transport 18 comportant un module 22 de séparation et de transport et dans laquelle ces articles sont extraits un par un de la pile. Des seconds moyens de transport comportant une pluralité de rouleaux de convoyage 24 sont bien entendu également prévus au niveau de cette zone de séparation et de transport pour transférer encore plus vers l'aval les articles de courrier ainsi extraits, par exemple, lorsque le dispositif d'alimentation en est pourvu, vers une zone 20 de fermeture de ces articles de courrier comportant un module 26 de fermeture (et de collage par humidification notamment). L'espace compris entre ces seconds moyens de transport et le module de séparation et de transport définit un chemin de transport 28 pour les articles de courrier. Le dispositif d'alimentation comporte en outre différents moyens connus de commande et de contrôle (non représentés) nécessaires à son fonctionnement (notamment à l'actionnement des différents rouleaux pour l'entraînement des articles de courrier) et qu'il est donc inutile de décrire plus en détail.

Les figures 2 et 3 montrent la structure du module de séparation et de transport 22. Celui-ci comporte successivement, dans le sens de l'avancée d'un article de courrier le long du chemin de transport 28, un mécanisme de sélection 30 avec une filière 32 et des rouleaux de sélection 34 et un mécanisme de transport 36 avec deux ensembles de rouleaux de transport avant et arrière 38, 40. Les rouleaux de sélection et les deux ensembles de rouleaux de transport sont destinés à coopérer avec les rouleaux de convoyage 24 de la zone de sélection et de transport 18 pour sélectionner un article de courrier et un seul et le transporter jusqu'au module de fermeture 26 ou vers l'entrée de la machine à affranchir lorsque le dispositif d'alimentation ne dispose pas d'un tel module. Les deux mécanismes du module de sélection et de transport 22 sont solidaires l'un de l'autre par l'intermédiaire d'un ensemble articulé 42 dont le basculement, sous la simple action d'un levier de manoeuvre unique 44, permet notamment de dégager le chemin de transport 28 en éloignant les rouleaux de ce module des rouleaux de convoyage.

L'ensemble articulé 42 est maintenant décrit en regard des figures 4 et 5 qui sont respectivement une coupe longitudinale et une perpective éclatée du module des figures 2 et 3. Cet ensemble comporte une plaque 50 qui peut pivoter, à la manière d'une balançoire, autour d'un axe de rotation 52 passant par son centre de gravité et monté entre deux parois longitudinales 54, 56 de part et d'autre du chemin de transport 28. A une des deux extrémités de cette plaque est fixé transversalement à ce chemin un premier axe de support 58 et à l'autre de ses extrémités est également fixé transversalement un second axe de support 60. En outre, cette seconde extrémité est terminée par une partie en forme de crochet 62 destinée à recevoir et à soulever un axe d'attache 64 lors du basculement de la plaque 50. Le premier axe de support 58 traverse en son milieu une première extrémité d'un tube cylindrique 66 (au niveau d'une fente 68) dont l'autre extrémité est traversée à son tour par un axe de maintien 70 solidaire, au travers d'un élément de renfort 72, des rouleaux de sélection 34. Ce tube 66 contient en outre un premier moyen élastique, tel un ressort 74, maintenu entre le premier axe de support 58 et l'axe de maintien 70 et destiné à assurer un parfait plaquage des rouleaux de sélection sur les articles de courrier. Sur le second axe de support 60 viennent s'encastrer des premières extrémités en forme de fourche de quatre leviers 76, 78, 80, 82 dont les secondes extrémités sont articulées aux extrémités de quatre bras 84, 86, 88, 90 assurant le support des deux ensembles de rouleaux de transport 38, 40. Les deux bras supports de chaque ensemble de rouleaux de transport, qui présentent sensiblement une forme en V très ouvert (une première extrémité de ce V recevant l'axe de rotation de ces rouleaux et la seconde extrémité l'axe d'articulation des fourches), sont traversés en leur milieu par un axe de pivotement 92, 94 fixé entre les parois longitudinales 54, 56. Des seconds moyens élastiques tels quatre ressorts 96, 98, 100, 102 sont en outre montés entre l'axe d'attache précité 64 et les axes d'articulation des quatre leviers aux secondes extrémités des bras supports de telle sorte que le contact entre les rouleaux de transport et les rouleaux de convoyage soit constamment maintenu lors du traitement de courrier d'épaisseur standard (c'est à dire inférieure à l'épaisseur prédéterminée).

Le pivotement de l'ensemble articulé 42 est réalisé au moyen du levier de manoeuvre 44 dont une extrémité comporte avantageusement un secteur denté 104 destiné à coopérer avec un secteur denté correspondant 106 de la plaque 50 (on peut observer ce contact sur la figure 2 qui montre bien la liaison entre le levier de manoeuvre 44 et l'ensemble articulé 42). Le déplacement de ce levier s'effectue entre une position initiale de repos 108 dans laquelle la plaque 50 est sensiblement horizontale et les rouleaux de sélection et de transport sont en contact avec les rouleaux de convoyage 24 et une position extrême 110 dans laquelle la plaque 50 est inclinée et ces mêmes rouleaux sont entièrement relevés pour libérer le chemin de transport 28. Entre ces deux positions, il peut être défini une position intermédiaire 112 qui correspond à des articles de courrier ayant une épaisseur supérieure à une épaisseur prédéterminée et dans laquelle la plaque 50 est légèrement inclinée de telle sorte que seuls les rouleaux de sélection 34 sont relevés. On notera que le guidage du levier est facilité par la présence d'une lumière 114 réalisée dans la paroi longitudinale 56.

Le fonctionnement du dispositif d'alimentation se présente comme suit. Dans un mode normal, dans lequel le levier de manoeuvre 44 occupe sa position de repos, les articles de courrier d'épaisseur standard sont empilés sur le plateau 12 de la zone d'alimentation 10 et sont entraînés par les rouleaux 16 vers la zone de séparation et de transport 18 où ils sont successivement extraits un à un puis transportés (par le module 22 en coopération avec les rouleaux de convoyage 24) vers le module de fermeture 26 avant d'être introduits dans la machine à affranchir proprement dite. Par contre, lorsque cet article de courrier présente une forte épaisseur et qu'un risque de blocage du dispositif d'alimentation est alors important, il est possible par une première action manuelle de l'opérateur sur le levier de manoeuvre 44, qui est ainsi déplacé de sa position de repos initiale à une première position de travail, de relever le mécanisme de sélection 30 pour faciliter l'introduction de cet article dans le module de séparation et de transport 22 au niveau duquel il est saisi et transporté entre les rouleaux de transport 38, 40 et de convoyage 24 pour être dirigé vers le module de fermeture 26. On aura noté, qu'avec la structure de l'invention, seul le mécanisme de sélection est mis hors circuit, les autres fonctions du dispositif d'alimentation (le transport et la fermeture de l'article traité) restant pleinement opérationnelles. De plus, en cas de bourrage d'articles de courrier au niveau de ce mécanisme de sélection, il est également possible en déplaçant ce même levier 44 vers une seconde position de travail, de relever non seulement le mécanisme de sélection mais aussi les rouleaux de transport, libérant ainsi totalement le chemin 28.

Avec la structure de l'invention, un accès simple et particulièrement rapide (en effet il n'est recouru qu'à une action unique sur un levier) au chemin de transport est ainsi permis en cas de bourrage des articles de courrier.

## Revendications

1. Dispositif d'alimentation en articles de courrier destiné à être monté en amont d'une machine à affranchir et comportant successivement, le long d'un chemin de transport (28) de ces articles de courrier, une première zone (10) d'alimentation en articles de courrier pour recevoir une pile d'articles de courrier, une deuxième zone (18) de sélection et de transport de ces articles de courrier comportant un module (22) de sélection et de transport pour séparer un à un les articles de la pile et une troisième zone (20) de fermeture de ces articles de courrier comportant un module (26) de fermeture pour fermer ces articles de courrier, **caractérisé en ce que** ledit module de sélection et de transport comporte des moyens de sélection (30) comportant des rouleaux de sélection (34) pour séparer un à un les articles de courrier issus de la zone d'alimentation et des moyens de transport comportant au moins un ensemble de rouleaux de transport (38, 40) coopérant avec des moyens de convoyage (24) de la zone de sélection et de transport pour transporter les articles de courrier ainsi séparés vers la zone de fermeture, les rouleaux de sélection (34) et les rouleaux de transport (38, 40) étant solidaires l'un de l'autre par l'intermédiaire d'un ensemble articulé (42) directement manoeuvrable depuis des moyens de libération manuels (44).

2. Dispositif d'alimentation en articles de courrier destiné à être monté en amont d'une machine à affranchir et comportant successivement, le long d'un chemin de transport (28) de ces articles de courrier, une première zone (10) d'alimentation en articles de courrier pour recevoir une pile d'articles de courrier et une deuxième zone (18) de sélection et de transport de ces articles de courrier comportant un module (22) de sélection et de transport pour séparer un à un les articles de la pile et les transporter en aval vers la machine à affranchir, **caractérisé en ce que** ledit module de sélection et de transport comporte des moyens de sélection (30) comportant des rouleaux de sélection (34) pour séparer un à un les articles de courrier issus de la zone d'alimentation et des moyens de transport comportant au moins un ensemble de rouleaux de transport (38, 40) coopérant avec des moyens de convoyage (24) de la zone de sélection et de transport pour transporter les articles de courrier ainsi séparés vers une entrée de la machine à affranchir, les rouleaux de sélection (34) et les rouleaux de transport (38, 40) étant solidaires l'un de l'autre par l'intermédiaire d'un ensemble articulé (42) directement manoeuvrable depuis des moyens de libération manuels (44).

3. Dispositif d'alimentation selon la revendication 1 ou la revendiation 2, **caractérisé en ce que** lesdits moyens de libération manuels comportent une première position de libération (112) dans laquelle seuls lesdits rouleaux de sélection sont relevés lorsque les articles de courrier présentent une épaisseur supérieure à une épaisseur prédéterminée.

4. Dispositif d'alimentation selon la revendication 1 ou la revendication 2, **caractérisé en ce que** lesdits moyens de libération manuels comportent une seconde position de libération (110) pour, en cas de bourrage, relever également lesdits rouleaux de transport afin de libérer totalement le chemin de transport (28).

5. Dispositif d'alimentation selon la revendication 4, **caractérisé en ce que** l'ensemble articulé (42) dont le pivotement est réalisé par les moyens de libération manuels (44) comporte un secteur denté (106) destiné à coopérer avec un secteur denté correspondant (104) desdits moyens de libération manuels.

6. Dispositif d'alimentation selon la revendication 4, **caractérisé en ce que** ledit ensemble articulé comporte une plaque (50) qui peut pivoter, à la manière d'une balançoire, autour d'un axe de rotation (52) monté entre deux parois longitudinales (54, 56) disposées de part et d'autre du chemin de transport (28), l'une des deux extrémités de cette plaque comportant un premier axe de support (58) relié aux rouleaux de sélection (34) et l'autre de ses extrémités comportant un second axe de support (60) relié aux rouleaux de transport (38, 40).

7. Dispositif d'alimentation selon la revendication 6, **caractérisé en ce que** le premier axe de support (58) est relié aux rouleaux de sélection (34) par l'intermédiaire d'un tube cylindrique (66) comportant un premier moyen élastique (74).

8. Dispositif d'alimentation selon la revendication 6, **caractérisé en ce que** le second axe de support (60) est relié aux rouleaux de transport (38, 40) par l'intermédiaire de leviers (76, 78, 80, 82) articulés aux extrémités de bras (84, 86, 88, 90) assurant le support de ces rouleaux de transport.

9. Dispositif d'alimentation selon la revendication 8, **caractérisé en ce que** lesdits bras supports présentent sensiblement une forme en V très ouvert et sont traversés en leur milieu par un axe de basculement (92, 94) fixé entre les parois longitudinales (54, 56).

10. Dispositif d'alimentation selon la revendication 6, **caractérisé en ce que** la seconde extrémité de la plaque (50) est en outre terminée par une partie en forme de crochet (62) destinée à recevoir et à soulever un axe d'attache (64) auquel est fixée une première extrémité de moyens élastiques (96, 98, 100, 102), la seconde extrémité de ces moyens élastiques étant reliée auxdits bras supports par l'intermédiaire desdits leviers.

## Claims

1. A mail item feed device adapted to be mounted on the upstream side of a franking machine and including in succession along a mail item transport path (28), a first mail item feed area (10) for receiving a stack of mail items, a second mail item selection and transport area (18) including a selector and transport module (22) for separating the mail items one by one from the stack, and a third mail item closing area (20) including a closing module (26) for closing said mail items, **characterised in that** said selector and transport module includes selector means (30) including selector rollers (34) for separating the mail items one by one from the feed area and transport means including at least one set of transport rollers (38, 40) co-operating with conveyor means (24) in the selection and transport area to transport the mail items separated in this way towards the closing area, the selector rollers (34) and the transport rollers (38, 40) being fastened together by an articulated assembly (42) operable directly from manual release means (44).

2. A mail item feed device adapted to be mounted on the upstream side of a franking machine and including in succession along a mail item transport path (28), a first mail item feed area (10) for receiving a stack of mail items, and a second mail item selection and transport area (18) including a selector and transport module (22) for separating the items one by one from the stack and transporting them in the downstream direction towards the franking machine, **characterised in that** said selector and transport module includes selector means (30) including selector rollers (34) for separating the mail items one by one from the feed area and transport means including at least one set of transport rollers (38, 40) co-operating with conveyor means (24) in the selection and transport area to transport the mail items separated in this way towards an entry of the franking machine, the selector rollers (34) and the transport rollers (38, 40) being fastened together by an articulated assembly (42) operable directly from manual release means (44).

3. A feed device according to claim 1 or claim 2, **characterised in that** said manual release means include a first release position (112) in which only said selector rollers are raised when the mail items have a thickness greater than a predetermined thickness.

4. A feed device according to claim 1 or claim 2, **characterised in that** said manual release means include a second release position (110) to further raise, in the event of a jam, said transport rollers in order to provide totally free access to the transport path (28).

5. A feed device according to claim 4, **characterised in that** the articulated assembly (42) which is pivoted by the manual release means (44) includes a toothed sector (106) adapted to cooperate with a corresponding toothed sector (104) of said manual release means.

6. A feed device according to claim 4, **characterised in that** said articulated assembly includes a plate (50) that can pivot like a swing about a rotation shaft (52) mounted between two longitudinal walls (54, 56) disposed on respective opposite sides of the transport path (28), one of the two ends of this plate carrying a first support shaft (58) coupled to the selector rollers (34) and its other end carrying a second support shaft (60) coupled to the transport rollers (38, 40).

7. A feed device according to claim 6, **characterised in that** the first support shaft (58) is coupled to the selector rollers (34) by a cylindrical tube (66) including first spring means (74).

8. A feed device according to claim 6, **characterised in that** the second support shaft (60) is coupled to the transport rollers (38, 40) by levers (76, 78, 80, 82) articulated to the ends of arms (84, 86, 88, 90) supporting said transport rollers.

9. A feed device according to claim 8, **characterised in that** said support arms have a very open V shape and a pivot pin (92, 94) fixed between the longitudinal walls (54, 56) passes through their middle.

10. A feed device according to claim 6, **characterised in that** the second end of the plate (50) further terminates in a hook-shaped part (62) adapted to receive and to raise an attachment shaft (64) to which is fixed a first end of spring means (96, 98, 100, 102), the second end of said spring means being coupled to said support arms by said levers.

## Patentansprüche

1. Vorrichtung zur Zufuhr von Poststücken, die vor einer Frankiermaschine montiert werden soll und nacheinander entlang eines Transportwegs (28) eine erste Zone (10) für den Vorrat an Poststücken, die eine Stapel von Poststücken aufnimmt, eine zweite Zone (18) zur Selektion und zum Transport dieser Poststücke, die einen Selektions- und Transportmodul (22) enthält, um die Poststücke von dem Stapel einzeln zu entnehmen, und eine dritte Zone (20) aufweist, in der die Poststücke verschlossen werden und die einen Verschlußmodul (26) zum Verschließen dieser Poststücke besitzt, **dadurch gekennzeichnet, daß** der Selektions- und Transportmodul Selektionsmittel (30) mit Selektionsrollen (34), um die aus der Vorratszone kommenden Poststücke zu vereinzeln, und Transportmittel aufweist, die mindestens eine Einheit von Transportrollen (38, 40) enthalten, welche mit Fördermitteln (24) der Selektions- und Transportzone zusammenwirken, um die so vereinzelten Poststücke zur Verschlußzone zu transportieren, wobei die Selektionsrollen (34) und die Transportrollen (38, 40) miteinander über eine gelenkige Einheit (42) verbunden sind, die unmittelbar über manuelle Freigabemittel betätigt werden kann.

2. Vorrichtung zur Zufuhr von Poststücken, die vor einer Frankiermaschine montiert werden soll und nacheinander entlang eines Transportwegs (28) eine erste Zone (10) für den Vorrat an Poststücken, die eine Stapel von Poststücken aufnimmt, und eine zweite Zone (18) zur Selektion und zum Transport dieser Poststücke aufweist, die einen Selektions- und Transportmodul (22) enthält, um die Poststücke von dem Stapel einzeln zu entnehmen und sie zur Frankiermaschine zu transportieren, **dadurch gekennzeichnet, daß** der Selektionsund Transportmodul Selektionsmittel (30) mit Selektionsrollen (34), um die aus der Vorratszone kommenden Poststücke zu vereinzeln, und Transportmittel aufweist, die mindestens eine Einheit von Transportrollen (38, 40) enthalten, welche mit Fördermitteln (24) der Selektions- und Transportzone zusammenwirken, um die so vereinzelten Poststücke an einen Eingang der Frankiermaschine zu transportieren, wobei die Selektionsrollen (34) und die Transportrollen (38, 40) miteinander über eine gelenkige Einheit (42) verbunden sind, die unmittelbar über manuelle Freigabemittel betätigt werden kann.

3. Zufuhrvorrichtung nach Anspruch 1 oder 2, **dadurch gekennzeichnet, daß** die Mittel zur manuellen Freigabe eine erste Freigabestellung (112) aufweisen, in der nur die Selektionsrollen angehoben werden, wenn die Poststücke eine Dicke jenseits eines Grenzwerts besitzen.

4. Zufuhrvorrichtung nach Anspruch 1 oder 2, **dadurch gekennzeichnet, daß** die Mittel zur manuellen Freigabe eine zweite Freigabestellung (110) besitzen, um bei einem Stau auch die Transportrollen anzuheben und so den ganzen Transportweg (28) freizugeben.

5. Zufuhrvorrichtung nach Anspruch 4, **dadurch gekennzeichnet, daß** die gelenkige Einheit (42), deren Schwenken durch die manuellen Freigabemittel (44) bewirkt wird, einen gezahnten Sektor (106) besitzt, der mit einem entsprechenden gezahnten Sektor (104) der manuellen Freigabemittel zusammenwirken soll.

6. Zufuhrvorrichtung nach Anspruch 4, **dadurch gekennzeichnet, daß** die gelenkige Einheit eine Platte (50) besitzt, die nach Art einer Wippe um eine Drehachse (52) schwenken kann, die zwischen zwei Längswangen (54, 56) zu beiden Seiten des Transportwegs (28) montiert ist, wobei ein Ende dieser Platte eine erste Tragachse (58) besitzt, die mit den Selektionsrollen (34) verbunden ist, während das andere Ende eine zweite Tragachse (60) enthält, die mit den Transportrollen (38, 40) verbunden ist.

7. Zufuhrvorrichtung nach Anspruch 6, **dadurch gekennzeichnet, daß** die erste Tragachse (58) mit den Selektionsrollen (34) über ein zylindrisches Rohr (66) verbunden ist, das ein erstes elastisches Mittel (74) enthält.

8. Zufuhrvorrichtung nach Anspruch 6, **dadurch gekennzeichnet, daß** die zweite Tragachse (60) mit den Transportrollen (38, 40) über Hebel (76, 78, 80, 82) verbunden ist, die an den Enden von Armen (84, 86, 88, 90) angelenkt sind, welche diese Transportrollen tragen.

9. Zufuhrvorrichtung nach Anspruch 8, **dadurch gekennzeichnet, daß** die Tragarme im wesentlichen die Form eines sehr offenen V besitzen und in ihrem Zentrum von einer Schwenkachse (92, 94) durchquert werden, die zwischen den Längswangen (54, 56) befestigt ist.

10. Zufuhrvorrichtung nach Anspruch 6, **dadurch gekennzeichnet, daß** das zweite Ende der Platte (50) außerdem in einem Haken (62) endet, der eine Verbindungsachse (64) aufnehmen und anheben soll, an der ein erstes Ende von elastischen Mitteln (96, 98, 100, 102) befestigt ist, deren zweites Ende mit den Tragarmen über die Hebel gekoppelt ist.
